# FASCICULE DE BREVET EUROPEEN

(11) **EP 2 216 009 B1**
(45) Date de publication et mention de la délivrance du brevet: **09.05.2012**
(21) Numéro de dépôt: 10305111.6
(22) Date de dépôt: 04.02.2010
(51) Int. Cl.: A61J 7/00

(54) **Ustensile de nourrissage et système comprenant un tel ustensile**
Vorrichtung zum Füttern und dazugehörige Anordnung
Feeding tool and system comprising such a tool

(30) Priorité: 05.02.2009 FR 0950722
(43) Date de publication de la demande: 11.08.2010
(73) Titulaire: Les Repas Santé, 75116 Paris Cedex 16 (FR)
(72) Inventeur: Maloisel, Stéphane, 75016, PARIS (FR)
(74) Mandataire: Colas, Jean-Pierre

(56) Documents cités:
- EP-A1- 2 110 114
- WO-A-80/02875
- FR-A- 791 042
- FR-A- 2 258 164

## Description

La présente invention concerne un ustensile de nourrissage du type comprenant un cuilleron, un conduit d'amenée d'un produit dans le cuilleron, et des moyens de fixation du conduit d'amenée à un embout d'un réservoir apte à contenir ledit produit, lesdits moyens de fixation comportant au moins un élément de fixation du conduit à l'intérieur dudit embout.

Un ustensile de nourrissage, notamment décrit dans les demandes de brevets GB 2 382 020, US 6 675 482 et US 2 252 119, permet de nourrir des personnes qui ne savent pas ou ne savent plus se servir d'ustensiles pour amener de la nourriture à leur bouche. De telles personnes sont notamment des enfants en bas âge ou des personnes atteintes de la maladie d'Alzheimer.

De tels ustensiles peuvent permettre à ces personnes atteintes de la maladie d'Alzheimer de retrouver les sensations d'une situation normale d'alimentation d'un adulte.

Les ustensiles de nourrissage connus présentent des problèmes d'étanchéité entre les moyens de fixation dont ils sont équipés et les embouts de délivrance des réservoirs sur lesquels ils sont fixés, par exemple par vissage ou clipsage.

En effet, il a été constaté que le produit entrant dans le conduit s'insérait également entre une extrémité du conduit fixé sur l'embout du réservoir, d'une part, et l'embout d'autre part. Il en résulte que le produit peut fuir à l'extérieur du réservoir, ce qui est désagréable pour l'utilisateur qui manipule l'ustensile ou le réservoir.

Pour résoudre ce problème, il est connu selon le document WO 80/02875 de prévoir que le conduit est fixé à l'intérieur de l'embout.

Cependant, de tels ustensiles ne sont pas adaptés à des personnes qui ne savent pas ou ne savent plus se servir d'ustensiles pour amener de la nourriture à leur bouche, telles que des personnes atteintes de la maladie d'Alzheimer ou des enfants en bas âge, car ces personnes n'ont pas ou n'ont plus l'habitude d'ouvrir la bouche pour se nourrir.

L'invention a pour objectif de proposer un ustensile de nourrissage adapté aux personnes qui ne savent pas ou ne savent plus se servir d'ustensiles pour amener de la nourriture à leur bouche, visant à assurer une bonne étanchéité entre le conduit et l'embout ainsi qu'une fixation optimale sur le réservoir, tout en étant adapté pour faciliter l'ouverture de la bouche.

Ces objectifs sont atteints par un ustensile de nourrissage du type précité, qui est remarquable en ce que ledit cuilleron présente sur sa face externe des éléments saillants permettant la stimulation labiale d'une personne pour provoquer l'ouverture de la bouche.

La fixation du conduit à l'intérieur de l'embout assure une meilleure étanchéité que celle obtenue par des moyens de fixation à l'extérieur de l'embout, notamment par vissage sur ce dernier.

En effet, l'étanchéité entre le conduit et le réservoir est assurée dès l'intérieur de l'embout. Ceci empêche tout passage du produit en sortie de l'embout autre que dans le conduit qui mène le produit à délivrer dans le cuilleron.

L'invention peut également comporter les caractéristiques suivantes, prises séparément ou en combinaison :
- l'élément de fixation est déformable élastiquement,
- l'élément de fixation comporte un élément de paroi du conduit,
- l'élément de fixation fait saillie sur la surface externe du conduit,
- l'élément saillant est apte à venir se placer derrière un épaulement interne de l'embout, l'épaulement interne formant butée et l'élément saillant prenant appui contre l'épaulement interne,
- le conduit présente une section longitudinale en forme de tronc de cône, dont le diamètre externe décroît entre une première extrémité débouchant dans le cuilleron et une seconde extrémité apte à déboucher dans le réservoir,
- la première extrémité présente un diamètre externe sensiblement égal ou supérieur au diamètre interne de l'embout,
- le conduit présente une longueur au moins égale à la longueur de l'embout.

L'invention concerne également un système de nourrissage comprenant un ustensile tel que défini ci-dessus, et un réservoir de produit équipé d'un embout de délivrance de produit.

Le système selon l'invention peut comporter les caractéristiques suivantes, prises séparément ou en combinaison :
- il comporte des moyens de verrouillage en rotation du conduit dans l'embout,
- les moyens de verrouillage comportent des espaces creux ménagés sur le conduit coopérant avec des ailettes radiales internes à l'embout, aptes à s'insérer dans les espaces creux.
- le système comprend un ensemble de nourrissage dont l'élément saillant est apte à venir se placer derrière un épaulement interne à l'embout, l'épaulement interne formant butée et l'élément saillant prenant appui contre l'épaulement interne. Le système est remarquable en ce que l'épaulement est formé entre une première portion cylindrique, interne à l'embout, et une seconde portion cylindrique, interne à l'embout et adjacente à ladite première portion, la première portion présentant un diamètre interne inférieur au diamètre interne de la seconde portion.

L'invention sera davantage comprise à la lumière de l'exemple de réalisation qui va maintenant être présenté, en faisant référence aux figures annexées parmi lesquelles :
- la figure 1 A est une vue de dessous d'un ustensile conforme à l'invention et d'un embout de réservoir,
- la figure 1 B est une vue de dessus d'une partie de l'ustensile montré en figure 1,
- la figure 2 est une vue en perspective éclatée de l'ustensile et de l'embout représentés en figure 1,
- la figure 3 est une vue en perspective de l'ustensile de la figure 1 dont le conduit est inséré partiellement dans l'embout de la figure 1,
- la figure 4 est une vue en perspective de l'ustensile de la figure 1 inséré et fixé dans l'embout de la figure 1,
- la figure 5 est une vue en perspective montrant partiellement, à plus grande échelle, une extrémité du conduit fixé dans l'embout,
- et la figure 6 est une vue axiale de l'ustensile fixé dans l'embout.

Un ustensile 1 selon l'invention et un embout 3 de réservoir ont été représentés sur la figure 1 A.

L'ustensile 1 comporte, de manière connue en soi, un cuilleron 5 relié à un manche de préhension.

Le cuilleron 5 présente des éléments saillants 6 sur sa surface externe, permettant la stimulation labiale d'une personne pour provoquer une ouverture de sa bouche.

Les éléments saillants 6 sont, par exemple, réalisés sous la forme de bourrelets saillants alignés suivant la longueur du cuilleron.

Le manche de préhension est creux, et constitue un conduit 7 dont une première extrémité 9 débouche dans le cuilleron 5 (figure 1 B), et dont une seconde extrémité 11 est apte à être fixée à l'embout 3.

L'embout 3 est un embout de délivrance qui peut être fixé sur un réservoir (non représenté) pouvant contenir un produit à délivrer, tel qu'un produit alimentaire ou un produit médicamenteux.

Un tel réservoir peut, par exemple, être une poche souple constituée de deux parois souples superposées l'une sur l'autre et reliées par leurs bords.

L'embout de délivrance 3 comporte deux ailettes de profil sensiblement plat 13 en forme de coin, s'étendant symétriquement de part et d'autre d'un col tubulaire de section circulaire 15.

L'embout de délivrance 3 est fixé sur la poche souple, par exemple, par soudage des deux ailettes 13 entre deux bords des deux parois souples formant la poche.

Le col tubulaire 15 de l'embout 3 comporte à l'une de ses extrémités, un double filetage 17 pour permettre le vissage d'un capuchon (non représenté).

Le col tubulaire 15 comporte enfin, entre les ailettes 13 et le double filetage 17, des parois saillantes plates 19 qui sont perpendiculaires à la surface externe du col 15, et qui entourent le col tubulaire 15.

Les parois 19 peuvent présenter des dimensions différentes, comme le montrent les figures 1 A, 2, 3 et 4.

Les parois 19 sont de préférence de section polygonale, et dans le cadre de cet exemple de réalisation, elles sont de section octogonale.

La section polygonale permet de maintenir en place une bague d'inviolabilité (non représentée) qui est liée au bord d'un bouchon de fermeture par des ponts frangibles.

L'une au moins des parois 19 maintient en place la bague d'inviolabilité (par exemple en faisant butée) lorsque le bouchon est dévissé, de sorte à rompre les ponts frangibles avant une première utilisation.

L'ustensile 1 conforme à l'invention comporte des moyens de fixation du conduit 7 à l'intérieur de l'embout 3.

Les moyens de fixation sont constitués par l'extrémité 11 du conduit réalisée de sorte à être déformable élastiquement, combinée à la présence, sur cette extrémité 11, d'éléments saillants 21.

Pour permettre la déformation élastique de l'extrémité 11, le conduit 7 est réalisé en matière plastique élastiquement déformable.

De plus, la paroi du conduit comporte deux encoches axiales 23, symétriques, séparant en deux parties symétriques 24 l'extrémité 11 du conduit 7.

Les encoches axiales 23 autorisent le rapprochement des deux parties 24, l'une vers l'autre, de sorte à réduire l'encombrement de l'extrémité 11.

De cette manière, l'extrémité 11 est plus facilement introduite dans le col tubulaire 15 de l'embout 3.

Les éléments saillants 21 sont au nombre de quatre. Chacune des deux parties 24 présente deux éléments saillants 21, les deux éléments saillants 21 de chacune de parties 24 étant séparés par un espace creux 22 de faible dimension comparée à la dimension des encoches axiales 23 (figures 2, 4, 5 et 6).

Les deux éléments saillants 21 de chacune de parties 24 sont réalisés symétriques par rapport à un plan de symétrie passant par les deux encoches axiales 23.

Les éléments saillants 21 assurent la fixation de l'extrémité 11 dans l'embout 3.

Pour ce faire, l'embout 3 présente un épaulement 29 qui est interne au col tubulaire 15, derrière lequel les éléments saillants 21 viennent prendre appui lorsque les deux parties 24 de l'extrémité 11 reprennent leur forme initiale, par rappel élastique, lorsque les deux parties 24 ne sont pas contraintes.

La mise sous contrainte des deux parties 24 est assurée par une portion 25 interne du col 15, dite de contrainte, dont le diamètre interne est inférieur au diamètre externe de l'extrémité 11 dans lequel s'inscrit les éléments saillants 21 quand l'extrémité 11 n'est pas contrainte.

De la sorte, l'extrémité 11 doit être introduite dans le col en contraignant les deux parties 24 de l'extrémité 11, c'est-à-dire en rapprochement manuellement les deux parties 24 l'une de l'autre, vers l'axe de l'extrémité 11.

Le col 15 comporte également une seconde portion 27, dite de détente, adjacente à la portion 25, de diamètre interne supérieur au diamètre interne de la portion de contrainte 25, et dans laquelle les parties 24 de l'extrémité 11 peuvent s'écarter l'une de l'autre par rappel élastique.

La portion de détente 27 forme avec la portion de contrainte 25 l'épaulement 29 contre lequel se positionnent et prennent appui les éléments saillants 21, comme montré en particulier sur la figure 5.

Pour assurer une bonne étanchéité entre le conduit 7 et le col 15, le conduit 7 présente un section en forme de tronc de cône, dont le diamètre externe croit entre l'extrémité 11 se fixant dans l'embout 3 et l'extrémité 9 débouchant dans le cuilleron (ou décroît entre l'extrémité 9 et l'extrémité 11).

L'extrémité 9 du conduit 7 présente un diamètre Ø sensiblement supérieur au diamètre interne de la portion de contrainte 25 de l'embout 3.

Le conduit 7 présente une portion annulaire 31 dont le diamètre externe est sensiblement égal au diamètre interne de la portion de contrainte 25 du col 15 (figure 1 B).

Ainsi, l'introduction du conduit 7 dans l'embout 3 (figure 3) est, dans un premier temps, freinée quand la surface interne de la portion de contrainte 25 de l'embout 3 vient au contact de la surface externe du conduit 7.

L'introduction du conduit 7 est arrêtée quand la surface de la portion annulaire 31 du conduit 7 prend appui contre la surface interne de la portion de contrainte 25 de l'embout 3.

Dans cette position, l'étanchéité est optimale entre la surface externe du conduit 7 et la surface interne de la portion de contrainte 25 de l'embout 3.

Pour maintenir dans cette position l'embout 3 et le conduit 7, la course du conduit 7 dans l'embout 3 est telle que les éléments de fixation 21 se positionnent contre l'épaulement 29 quand la surface externe du conduit 7 prend appui contre la surface interne de la portion de contrainte 25.

Pour ce faire, la longueur de la portion de contrainte 25 de l'embout 3 est sensiblement égale à la longueur du conduit 7 entre les éléments saillant 21 et la paroi annulaire 31.

L'embout 3 et le conduit 7 comportent des moyens qui coopèrent ensemble pour empêcher la rotation du conduit 7 dans l'embout 3 (figures 2 à 6).

De tels moyens sont constitués par des ailettes radiales 33, internes à la portion de détente 27 et aptes à se loger dans les espaces creux 22 ménagés entre deux éléments saillants 21 du conduit 7 (figures 5 et 6).

Pour ce faire, deux ailettes 33 consécutives sont suffisamment espacées pour livrer passage à un élément saillant 21 entre elles.

De préférence, les ailettes 33 sont uniformément réparties sur la surface interne de la portion de détente 27 et constituent également des éléments de renfort de la paroi du col tubulaire 15 de l'embout 3.

## Revendications

1. Ustensile de nourrissage (1) comprenant un cuilleron (5), un conduit (7) d'amenée d'un produit dans le cuilleron (5) et des moyens de fixation du conduit à un embout (3) d'un réservoir apte à contenir ledit produit, lesdits moyens de fixation comportant au moins un élément de fixation (21, 24) du conduit (7) à l'intérieur dudit embout (3), **caractérisé en ce que** ledit cuilleron (5) présente sur sa face externe des éléments saillants (6) permettant la stimulation labiale d'une personne pour provoquer l'ouverture de la bouche.

2. Ustensile de nourrissage selon la revendication 1, **caractérisé en ce que** l'élément de fixation (24) est déformable élastiquement.

3. Ustensile de nourrissage selon la revendication 1 ou 2, **caractérisé en ce que** l'élément de fixation (24) comporte un élément de paroi dudit conduit (7).

4. Ustensile de nourrissage selon la revendication 1, 2 ou 3, **caractérisé en ce que** l'élément de fixation (21) fait saillie sur la surface externe dudit conduit (7).

5. Ustensile de nourrissage selon la revendication 4, **caractérisé en ce que** l'élément saillant (21) est apte à venir se placer derrière un épaulement (29) interne dudit embout (3), l'épaulement interne (29) formant butée et l'élément saillant (21) prenant appui contre l'épaulement interne (29).

6. Ustensile de nourrissage selon l'une quelconque des revendications précédentes, **caractérisé en ce que** le conduit (7) présente une section longitudinale en forme de tronc de cône, dont le diamètre externe "décroît entre une première extrémité (9) débouchant dans ledit cuilleron et une seconde extrémité (11) apte à déboucher dans ledit réservoir.

7. Ustensile selon la revendication 6, **caractérisé en ce que** ladite première extrémité .(9) présente un diamètre externe sensiblement égal ou supérieur au diamètre interne dudit embout (3).

8. Ustensile de nourrissage selon l'une quelconque en revendications précédentes, **caractérisé en ce que** ledit conduit (7) présente une longueur au moins égale à la longueur dudit embout (3).

9. Système de nourrissage comprenant un ustensile selon l'une quelconque des revendications précédentes et un réservoir de produit équipé d'un embout (3) de délivrance dudit produit.

10. Système selon la revendication 9, **caractérisé en ce qu'**il comporte des moyens de verrouillage en rotation (22, 33) dudit conduit (7) dans ledit embout (3).

11. Système selon la revendication 10, **caractérisé en ce que** les moyens de verrouillage (22, 23) comportent des espaces creux (22) ménagés sur ledit conduit (7) coopérant avec des ailettes radiales internes audit embout (3), aptes à s'insérer dans lesdits espaces creux (22).

12. Système selon l'une quelconque des revendications 9 à 11, comprenant un ensemble de nourrissage selon la revendication 5, **caractérisé en ce que** ledit épaulement est formé entre une première portion (25) cylindrique, interne audit embout (3), et une seconde portion (27) cylindrique, interne audit embout (3) et adjacente à ladite première portion (25), ladite première portion (25) présentant un diamètre interne inférieur au diamètre interne de ladite seconde portion (27).

## Claims

1. Feeding utensil (1) comprising a spoon (5), a pipe (7) for transferring a product into the spoon (5) and means for fitting the pipe on an end fitting (3) of a reservoir designed to contain said product, said fitting means comprising at least one element (21, 24) for fitting the pipe (7) inside said end fitting (3), **characterised in that** said spoon (5) has projecting elements (6) on its external face enabling a person to be labially stimulated, causing him to open his mouth.

2. Feeding utensil as claimed in claim 1, **characterised in that** the fitting element (24) is elastically deformable.

3. Feeding utensil as claimed in claim 1 or 2, **characterised in that** the fitting element (24) incorporates a wall element of said pipe (7).

4. Feeding utensil as claimed in claim 1, 2 or 3, **characterised in that** the fitting element (21) projects out from the external surface of said pipe (7).

5. Feeding utensil as claimed in claim 4, **characterised in that** the projecting element (21) is designed to be placed behind an internal shoulder (29) of said end fitting (3), the internal shoulder (29) acting as a stop and the projecting element (21) being supported against the internal shoulder (29).

6. Feeding utensil as claimed in any one of the preceding claims, **characterised in that** the pipe (7) has a longitudinal section in the shape of a truncated cone, the external diameter of which decreases between a first end (9) opening into said spoon and a second end (11) designed to open into said reservoir.

7. Utensil as claimed in claim 6, **characterised in that** said first end (9) has an external diameter that is substantially the same as or bigger than the internal diameter of said end fitting (3).

8. Feeding utensil as claimed in any one of the preceding claims, **characterised in that** said pipe (7) has a length at least equal to the length of said end fitting (3).

9. Feeding system comprising a utensil as claimed in any one of the preceding claims and a product reservoir fitted with an end fitting (3) for dispensing said product.

10. System as claimed in claim 9, **characterised in that** it has locking means (22, 23) for locking said pipe (7) in said end fitting (3) by rotation.

11. System as claimed in claim 10, **characterised in that** the locking means (22, 23) comprise hollow spaces (22) formed in said pipe (7) co-operating with radial lugs on the inside of said end fitting (3) designed to be inserted in said hollow spaces (22).

12. System as claimed in any one of claims 9 to 11, comprising a feeding unit as claimed in claim 5, **characterised in that** said shoulder is formed between a first cylindrical portion (25) inside said end fitting (3) and a second cylindrical portion (27) inside said end fitting (3) and adjacent to said first portion (25), said first portion (25) having an internal diameter which is smaller than the internal diameter of said second portion (27).

## Patentansprüche

1. Nahrungsverabreichungs-Vorrichtung (1), umfassend eine Löffeleinrichtung (5), eine Leitung (7) für die Zuführung eines Produkts auf die Löffeleinrichtung (5) und Befestigungseinrichtungen der Leitung an einem Anschlussstück (3) eines das genannte Produkt enthaltenden Speichers, wobei die genannten Befestigungseinrichtungen wenigstens ein Element (21, 24) zur Befestigung der Leitung (7) im Innern des genannten Anschlussstücks (3) umfassen, **dadurch gekennzeichnet, dass** die genannte Löffeleinrichtung (5) auf ihrer Außenseite vorstehende Elemente (6) zur Stimulierung der Lippen einer Person umfasst, um das Öffnen des Mundes zu bewirken.

2. Nahrungsverabreichungs-Vorrichtung nach Anspruch 1, **dadurch gekennzeichnet, dass** das Befestigungs-Element (24) elastisch verformbar ist.

3. Nahrungsverabreichungs-Vorrichtung nach Anspruch 1 oder 2, **dadurch gekennzeichnet, dass** das Befestigungs-Element (24) ein Wand-Element der genannten Leitung (7) umfasst.

4. Nahrungsverabreichungs-Vorrichtung nach Anspruch 1, 2 oder 3, **dadurch gekennzeichnet, dass** das Befestigungs-Element (21) aus der Außenoberfläche der genannten Leitung (7) vorsteht.

5. Nahrungsverabreichungs-Vorrichtung nach Anspruch 4, **dadurch gekennzeichnet, dass** das vorstehende Element (21) hinter einer Innenschulter (29) des genannten Anschlussstücks (3) platziert werden kann, die Innenschulter (29) dabei einen Anschlag bildet und das vorstehende Element (21) sich auf der Innenschulter (29) abstützt.

6. Nahrungsverabreichungs-Vorrichtung nach einem der vorhergehenden Ansprüche, **dadurch gekennzeichnet, dass** die Leitung (7) einen kegelstumpfförmigen Längsquerschnitt aufweist, dessen Außendurchmesser abnimmt zwischen einem in der genannten Löffeleinrichtung mündenden ersten Ende (9) und einem in dem genannten Speicher mündenden zweiten Ende (11).

7. Nahrungsverabreichungs-Vorrichtung nach Anspruch 6, **dadurch gekennzeichnet, dass** das genannte erste Ende (9) einen Außendurchmesser aufweist, der im Wesentlichen gleich ist oder größer als der Innendurchmesser des genannten Anschlussstücks (3).

8. Nahrungsverabreichungs-Vorrichtung nach einem der vorhergehenden Ansprüche, **dadurch gekennzeichnet, dass** die genannte Leitung (7) eine Länge wenigstens gleich der Länge des genannten Anschlussstücks (3) aufweist.

9. Nahrungsverabreichungs-System mit einem Gerät nach einem der vorhergehenden Ansprüche und mit einem Produktspeicher, der ein Anschlussstück (3) zur Ausgabe des genannten Produkts umfasst.

10. System nach Anspruch 9, **dadurch gekennzeichnet, dass** es Drehverriegelungseinrichtungen (22, 33) der genannten Leitung (7) in dem genannten Anschlussstück (3) umfasst.

11. System nach Anspruch 10, **dadurch gekennzeichnet, dass** die Verriegelungseinrichtungen (22, 23) Hohlräume (22) an der genannten Leitung (7) umfassen, vorgesehen zur Kooperation mit radialen Rippen im Innern des Anschlussstücks (3), die in die genannten Hohlräume (22) einrücken können.

12. System nach einem der Ansprüche 9 bis 11, eine Nahrungsverabreichungseinheit nach Anspruch 5 umfassend, **dadurch gekennzeichnet, dass** die genannte Schulter ausgebildet ist zwischen einem ersten zylindrischen Abschnitt (25) im Innern des Anschlussstücks (3) und einem an den genannten ersten Abschnitt (25) angrenzenden zweiten zylindrischen Abschnitt (27) im Innern des Anschlussstücks (3), wobei der erste Abschnitt (25) einen Innendurchmesser aufweist, der kleiner ist als der Innendurchmesser des zweiten Abschnitts (27).
